# EUROPÄISCHE PATENTSCHRIFT

(11) **EP 3 825 483 B1**
(45) Veröffentlichungstag und Bekanntmachung des Hinweises auf die Patenterteilung: **03.01.2024**
(21) Anmeldenummer: 19210880.1
(22) Anmeldetag: 22.11.2019
(51) Int. Cl.: E04B 1/68, E06B 1/62

(54) **DICHTBAND**
SEALING TAPE
BANDE D'ÉTANCHÉITÉ

(43) Veröffentlichungstag der Anmeldung: 26.05.2021
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 2 620 565
- EP-A2- 3 375 597

## Beschreibung

Die vorliegende Erfindung betrifft ein Dichtband mit zwei Grundkörpern aus weichem, nach Komprimierung rückstellfähigem Schaumstoff.

Dichtbänder dienen im Allgemeinen zur Abdichtung von Fugen zwischen Bauteilen, insbesondere Rahmenprofilen von Fenstern oder Türen, und der Gebäudewand. Ein solches Dichtband nach dem Oberbegriff des Anspruchs 1 ist z.B. aus der EP 2 620 565 A1 und EP 3 375 597 A2 bekannt.

Ein Beispiel eines derartigen Dichtbands ist z.B. aus der DE 10 2008 049 210 A1 bekannt. Das darin beschriebene Dichtband umfasst zwei im Wesentlichen rechteckige Grundkörper, die durch eine Klebelage im Bereich einander zugewandter Seitenflächen verbunden sind. Die zwei Grundkörper sind aus unterschiedlichen, jeweils offenporigen Schaumstoffstreifen gebildet und derart ausgebildet, dass sich jedenfalls im Einbauzustand eine unterschiedliche Dampfbremswirkung durch eine unterschiedliche Ausgangsdichte und/oder eine unterschiedliche Imprägnierung der Schaumstoffstreifen ergibt.

Aus WO 2009/138311 A1 ist ein Dichtband bekannt, das in einer Ausführungsform in seinem vollständig expandierten Zustand an seinen Seitenflanken eine erste Höhe aufweist, während es in einem Mittelbereich zwischen den Seitenflanken eine zweite, geringere Höhe aufweist. Aufgrund dieser Konfiguration ist das Dichtband in einem teilkomprimierten Einbauzustand an den Seitenflanken stärker komprimiert als im Mittelbereich, wodurch an den Seitenflanken ein höherer Anpressdruck an die Gebäudewand erzielt wird als im Mittelbereich.

Der vorliegenden Erfindung liegt die Aufgabe zugrunde, ein Dichtband zu schaffen, das einfach und kostengünstig herstellbar ist, bei dessen Herstellung wenig Abfall erzeugt wird, das im Bereich der Seitenflanken einen höheren Anpressdruck gegen die Gebäudewand liefert als in einem Bereich zwischen den Seitenflanken und das verbesserte, gut einstellbare Dichteigenschaften aufweist.

Diese Aufgabe wird durch die Merkmale des Anspruchs 1 gelöst.

Erfindungsgemäß umfasst das Dichtband zwei Grundkörper aus weichem, nach Komprimierung rückstellfähigem Schaumstoff, die in einer Funktionsrichtung des Dichtbands nebeneinander angeordnet sind. Das Dichtband weist eine Oberseite, eine Unterseite und eine erste und eine zweite Seitenflanke auf, die die Oberseite und die Unterseite verbinden, wobei sich die Seitenflanken im Wesentlichen senkrecht zu der Funktionsrichtung des Dichtbands erstrecken. Im Bereich der Unterseite ist eine Klebeschicht zur Anhaftung an einem Bauteil, insbesondere einem Rahmenprofil eines Fensters oder einer Tür, angeordnet. Die Oberseite des Dichtbands weist ein Profil mit mindestens einer Senke auf derart, dass das Dichtband in einem vollständig expandierten Zustand im Bereich der ersten Seitenflanke eine erste Höhe aufweist, im Bereich der zweiten Seitenflanke eine zweite Höhe aufweist und in einem Bereich zwischen der ersten und der zweiten Seitenflanke eine dritte Höhe aufweist, die geringer als die erste und die zweite Höhe ist. Der Bereich mit der dritten Höhe ist in einem Übergangsbereich zwischen den zwei Grundkörpern ausgebildet. Zudem weist das Dichtband eine durchgängige Sperrstruktur zur Reduzierung der Wasserdampfdiffusionsdurchlässigkeit und/oder Luftdurchlässigkeit in Funktionsrichtung auf, die von der Oberseite zur Unterseite und durch den Übergangsbereich verläuft.

Das so gebildete Dichtband lässt sich einfach und kostengünstig herstellen. Durch die Auswahl geeigneter Materialien für die Sperrstruktur können die Dichteigenschaften des Dichtbands hinsichtlich der Wasserdampfdiffusionsdurchlässigkeit und/oder Luftdurchlässigkeit des Dichtbands einfach gezielt eingestellt werden. Auf diese Weise wird die Funktionalität des Dichtbands erweitert, wobei empfindliche Teile der Sperrstruktur während des Transports oder der Handhabung vor Beschädigung durch Einflüsse von außen geschützt sind.

Ein Innenraum der Senke ist im vollständig expandierten Zustand des Dichtbands vorzugsweise ausschließlich mit Luft gefüllt. Die geringere dritte Höhe im vollständig expandierten Zustand des Dichtbands ist beispielsweise zumindest teilweise durch eine dauerhafte Komprimierung des Schaumstoffs zumindest eines der beiden Grundkörper nahe dem Übergangsbereich zum anderen Grundkörper erzielt.

Der Innenraum der Senke ist hierin definiert als der Raum, der von einem im Bereich der Senke gekrümmten Abschnitt der Oberseite des Dichtbands sowie einer imaginären Verlängerung eines ebenen Abschnitts der Oberseite des Dichtbands im Bereich einer Seitenflanke über den gekrümmten Bereich begrenzt ist.

Die Höhe des Dichtbands ist definiert in einer Richtung zwischen der Oberseite und der Unterseite des Dichtbands und senkrecht zur Funktionsrichtung des Dichtbands, vorzugsweise parallel zu den Seitenflanken.

Die zwei Grundkörper sind als ursprünglich separate Einheiten ausgestaltet, die ausschließlich über die Klebeschicht an der Unterseite sowie auch im Übergangsbereich mittels der Sperrstruktur miteinander verhaftet sind. Dadurch ist es möglich, die zwei Grundkörper aus unterschiedlichen Schaumstoffmaterialien zu bilden und folglich die Dicht- und Dämmeigenschaften des Dichtbands auf einfache Art und Weise zu beeinflussen. Die zwei Grundkörper können aber auch aus demselben Schaumstoff gebildet sein.

In einer bevorzugten Ausgestaltung sind die erste und die zweite Höhe im Wesentlichen gleich. Dadurch ergibt sich an beiden Seitenflanken ein identischer Anpressdruck des Dichtbands an die Gebäudewand.

In einer bevorzugten Ausführungsform beträgt die dritte Höhe zwischen 2 und 95%, mehr bevorzugt zwischen 3 und 80%, mehr bevorzugt zwischen 5 und 50% der ersten Höhe.

In einer bevorzugten Ausführungsform des Dichtbands ist der Bereich der dritten Höhe im Wesentlichen mittig zwischen den beiden Seitenflanken angeordnet.

Bevorzugt erstreckt sich die Senke über einen Bereich von 2 bis 60%, mehr bevorzugt 5 bis 40% der gesamten Breite des Dichtbands.

In bestimmten Ausführungsformen verläuft die Klebeschicht im vollständig expandierten Zustand des Dichtbands eben. Hierzu kann es zweckdienlich sein, dass die Klebeschicht nur in Bereichen benachbart zu den Seitenflanken des Dichtbands an seiner Oberseite mit den anliegenden Bereichen des Dichtbands verhaftet ist. Es ist denkbar, dass die Klebeschicht nach oben hin lediglich in den Bereichen klebrig ausgestaltet ist, in denen sie mit Bereichen des Dichtbands in Kontakt kommt. Die Klebeschicht kann z.B. nachträglich als separater Streifen auf das Dichtband aufgebracht werden.

Eine Bodenfläche des Grundkörpers kann im vollständig expandierten Zustand des Dichtbands auch ein Profil mit einer unteren Senke aufweisen, die in Richtung der Oberseite des Dichtbands ausgerichtet ist und im Bereich der dritten Höhe der Senke an der Oberseite gegenüberliegt.

Die Klebeschicht kann dann im vollständig expandierten Zustand des Dichtbands ein Profil mit einer Hügelform aufweisen und im Wesentlichen der Form der unteren Senke folgen. In letzterem Fall ist die Klebeschicht im Wesentlichen durchgängig entlang der Unterseite des Dichtbands mit angrenzenden Bereichen des Dichtbands verhaftet.

In allen Fällen ist die Klebeschicht vorzugsweise als doppelseitiges Klebeband ausgebildet. Im Allgemeinen ist die zur Anbringung am Bauteil dienende Klebefläche der Klebeschicht nach unten gerichtet und kann von einer vor dem Gebrauch abnehmbaren Abziehfolie oder einem Abziehpapier bedeckt sein.

Die zwei Grundkörper sind als ursprünglich separate Einheiten ausgestaltet, die ausschließlich über die Klebeschicht an der Unterseite sowie auch im Übergangsbereich mittels der Sperrstruktur miteinander verhaftet sind, wobei zumindest einer der zwei Grundkörper eine Umhüllung aufweist, die den jeweiligen Grundkörper an der Oberseite, der Unterseite und der dem anderen Grundkörper zugewandten Seite umgibt. Die Komprimierung des einen oder der zwei Grundkörper wird vorzugsweise jeweils unter Verwendung der Umhüllung erzielt.

Die Umhüllung bildet zumindest einen Teil der Sperrstruktur, vorzugsweise die gesamte Sperrstruktur.

Die Umhüllung kann in bevorzugten Ausführungsformen im Wesentlichen geschlossenzelligen Weichschaumstoff aufweisen oder aus diesem gebildet sein. Auf diese Weise wird aufgrund der Elastizität des geschlossenzelligen Weichschaumstoffs eine dichtende Anlage der Oberseite des Dichtbands an der Gebäudewand gewährleistet. Die Umhüllung kann aber auch aus anderen geeigneten Materialien gebildet sein.

Zusätzlich zur Umhüllung kann die Komprimierung durch eine Umbiegung eines ersten Schenkels mindestens eines Grundkörpers, vorzugsweise beider Grundkörper gegenüber einem zweiten Schenkel des jeweiligen Grundkörpers um 180° begünstigt sein, wobei die Biegestelle im oder nahe dem Übergangsbereich zum anderen Grundkörper angeordnet ist. Bevorzugt ist das Schaumstoffmaterial des jeweiligen Grundkörpers dann im Bereich der Biegestelle aufgrund der Umbiegung komprimiert.

Bevorzugt sind dabei der erste und der zweite Schenkel des jeweiligen Grundkörpers an ihren aufeinanderliegenden Flächen miteinander verhaftet, besonders bevorzugt verklebt oder aneinander laminiert.

Die zwei benachbarten Grundkörper sind im Übergangsbereich auch mittels der Sperrstruktur dauerhaft miteinander verhaftet, z.B. mittels einer Klebeschicht. Auf diese Weise wird eine größere Stabilität des Dichtbands erzielt. Bevorzugt beträgt die Höhe einer solchen Klebeschicht im Übergangsbereich im vollständig expandierten Zustand des Dichtbands 2 bis 80%, mehr bevorzugt 3 bis 60%, besonders bevorzugt 5 bis 50% der ersten Höhe.

Die erste Höhe und/oder die zweite Höhe des Dichtbands im vollständig expandierten Zustand beträgt in allen Ausführungsformen bevorzugt zwischen 5 und 150 mm, mehr bevorzugt zwischen 10 und 100 mm.

Die dritte Höhe des Dichtbands im vollständig expandierten Zustand beträgt in allen Ausführungsformen bevorzugt zwischen 1 und 142 mm, mehr bevorzugt zwischen 2 und 95 mm.

Die Breite des Dichtbands beträgt in allen Ausführungsformen bevorzugt zwischen 10 und 500 mm, mehr bevorzugt zwischen 10 und 150 mm. Die Breite des Dichtbands ist definiert als der Abstand zwischen den Seitenflanken des Dichtbands in einer Richtung parallel zur Funktionsrichtung.

Der Komprimierungsgrad der ersten und/oder zweiten Seitenflanke im komprimierten Zustand auf der Dichtbandrolle beträgt bevorzugt zwischen 3 und 50%, mehr bevorzugt zwischen 5 und 25%, im Vergleich zum vollständig expandierten Zustand. Der Komprimierungsgrad bezeichnet hier die prozentuale Höhe im komprimierten Zustand im Vergleich zur Höhe im vollständig expandierten Zustand.

In einem Einbauzustand ist das Dichtband in einem Bauwerksabschnitt angeordnet. Der Bauwerksabschnitt umfasst eine Wand und ein in eine Öffnung in der Wand eingesetztes Bauteil, wobei das Dichtband in einer Fuge zwischen Bauteil und Wand angeordnet ist und die Fuge abdichtet. Die Seitenflanken des Dichtbands sind dabei einer Rauminnenseite bzw. einer Raumaußenseite zugewandt und das Dichtband ist mittels der Klebeschicht im Bereich der Unterseite des Dichtbands mit dem Bauteil verbunden. Gegenüber dem unkomprimierten bzw. dem vollständig expandierten Zustand des Dichtbands ist das Dichtband im Einbauzustand teilkomprimiert. In diesem teilkomprimierten Einbauzustand liegt die Oberseite des Dichtbands im Bereich der Seitenflanken des Dichtbands an der Wand an, während die Oberseite des Dichtbands zumindest im Bereich der ursprünglichen dritten Höhe nicht an der Wand anliegt oder mit einem geringeren Anpressdruck an der Wand anliegt als im Bereich der Seitenflanken des Dichtbands.

Der Komprimierungsgrad der ersten und/oder zweiten Seitenflanke im teilkomprimierten Einbauzustand beträgt bevorzugt zwischen 5 und 90%, mehr bevorzugt zwischen 10 und 70%, verglichen mit dem vollständig expandierten Zustand. Der Komprimierungsgrad bezeichnet hier die prozentuale Höhe im teilkomprimierten Zustand im Vergleich zur Höhe im vollständig expandierten Zustand.

Der Schaumstoff des Dichtbands kann aus jedem beliebigen offenzelligen oder gemischtzelligen Weichschaumstoff gebildet sein, zum Beispiel aus Polyurethan, Polyethylen, Polyvinylchlorid, Polyolefin oder Polypropylen. Das Raumgewicht derartiger Weichschaumstoffe liegt zwischen 15 und 200 kg/m³.

Die hierin beschriebenen Schaumstoffe können auch derart ausgebildet sein, dass sie auf einer Außenfläche eine Haut aufweisen. Dies trifft sowohl auf die Grundkörper aus Weichschaumstoff zu, als auch auf die Sperrstruktur, die in einer Ausführungsform einen geschlossenzelligen Schaumstoff aufweisen kann oder aus einem solchen gebildet ist. Eine solche Haut ist integraler Bestandteil des jeweiligen Schaumstoffs, weist aber erhöhte Dichteigenschaften gegenüber dem übrigen Schaumstoff auf und kann diesen vor äußeren Einflüssen schützen. Beispielsweise kann die Haut dafür sorgen, dass der Schaumstoff im Wesentlichen wasserdicht ist. Trotzdem weist die Haut die erforderliche Flexibilität auf, um ein möglichst gutes Anliegen an einer Wandfläche zu ermöglichen. Eine entsprechende Verhautung an zumindest einer aus Oberseite, Unterseite oder Seitenflanke mindestens eines Grundkörpers kann daher wahlweise einen Teil der Sperrstruktur bilden. Die Haut kann schon während der Herstellung des jeweiligen Schaumstoffs erzeugt werden. Die Haut kann aber auch erst während des Aufbringens weiterer Komponenten gebildet werden, wie z.B. während des Aufkaschierens eines geschlossenzelligen Schaumstoffs auf mindestens einen Grundkörper. Besonders gut lässt sich eine Haut bei Schaumstoffen aus Polyurethan erzeugen.

Die einzelnen Grundkörper des Dichtbands bestehen vorzugsweise aus demselben Material. Alternativ können die einzelnen Grundkörper aus unterschiedlichen Materialien gebildet sein. Ebenso können die Grundkörper bezüglich der nachfolgend beschriebenen Eigenschaften der Grundkörper gleich oder auch unterschiedlich ausgebildet sein.

Bevorzugt weist das Dichtband genau zwei Grundkörper auf. Das Dichtband kann aber auch mehr als zwei nebeneinander angeordnete Grundkörper umfassen.

Die beiden Grundkörper werden vorzugsweise zur verzögerten Rückstellung wenigstens teilweise und bevorzugt vollständig mit einem Imprägniermittel imprägniert. Das Imprägniermittel weist vorzugsweise eine Acrylatdispersion auf. Bei einer vorteilhaften Ausführungsform weist die Acrylatdispersion in homogener Phase dispergierte Acrylatpolymerteilchen auf. Besonders bevorzugt ist der Schaumstoff der Grundkörper mit einem Gewichtsanteil an Acrylatdispersion zur verzögerten Rückstellung derart imprägniert, dass das Dichtband bei 20°C und 50% relativer Luftfeuchtigkeit eine Rückstellung in weniger als 24 Stunden von einem Kompressionsgrad des Dichtbandes von ca. 9% bis 13% bis zum Fugenverschluss vollzieht.

Die Luftdurchlässigkeit des Weichschaums der Grundkörper beträgt bevorzugt zwischen 50 bis 1.000 l/(m²s), mehr bevorzugt zwischen 60 und 600 l/(m²s) und besonders bevorzugt zwischen 80 und 400 l/(m²s). Alle im Rahmen dieser Anmeldung getätigten Angaben zur Luftdurchlässigkeit beziehen sich auf eine Bestimmung unter den Normbedingungen eines 10 mm dicken Schaumstückes (vollständig entspannt) bei einem Messunterdruck von 1,0 bar, Prüffläche 100 cm²; Frank-Gerät 21443; DIN EN ISO 9237:1995.

Vorzugsweise weist der Weichschaum der Grundkörper eine Stauchhärte von mehr als 2 kPa auf. Bevorzugt liegt die Stauchhärte bei mehr als 2,1 kPa, mehr bevorzugt bei mehr als 2,2 kPa, besonders bevorzugt bei mehr als 2,3 kPa. Die Stauchhärte beträgt vorzugsweise weniger als 4 kPa, bevorzugt weniger als 3,8 kPa und mehr bevorzugt weniger als 3,6 kPa.

Die Stauchhärte ist ein Maß für die Festigkeit des Schaumstoffes. Die hier angegebenen Werte sind dabei auf eine Kompression von 40% gegenüber der Ausgangshöhe bezogen Die Stauchhärte wird bestimmt nach DIN EN ISO 3386:2015, es wird der CV40 angegeben.

Besonders bevorzugt umfasst jede Umhüllung einen im Wesentlichen geschlossenzelligen Weichschaumstoff oder ist ausschließlich aus diesem gebildet. Der geschlossenzellige Schaumstoff ist bevorzugt nicht imprägniert. Unter geschlossenzelligem Schaumstoff wird im Rahmen dieser Anmeldung ein Weichschaum verstanden, der eine erhöhte Anzahl von geschlossenen Zellen oder von Zellen mit nur geringem Öffnungsquerschnitt aufweist. Charakterisiert wird der geschlossenzellige Schaumstoff ausschließlich durch die Angabe seiner Luftdurchlässigkeit. Die Luftdurchlässigkeit eines geschlossenzelligen Schaumstoffs liegt im Rahmen dieser Anmeldung bei höchstens 50 l/(m²s), oder mehr bevorzugt bei höchstens 40 l/(m²s), oder mehr bevorzugt bei höchstens 30 l/(m²s), oder mehr bevorzugt bei höchstens 20 l/(m²s), gemessen nach DIN EN ISO 9237:1995; Prüffläche 100 cm² bei einem Messdruck (Unterdruck) von 1,0 mbar, Prüfgerät Frank 21443.

Jede im Rahmen dieser Anmeldung beschriebene Umhüllung kann auch aus einem folienartigen Material oder einem Klebstoff, insbesondere aus einem Folienstreifen, einem Klebebandstreifen oder einem klebstoffartigen flüssigen Medium gebildet sein. Konkreter kann jede hierin beschriebene Umhüllung aus einer Folie aus Polyamid, Polyurethan, Polypropylen oder Copolymeren davon gebildet sein. Ebenso kann jede Umhüllung auch aus einem Dispersionsklebstoff, insbesondere einem Acrylatklebstoff oder einem anderen geeigneten Haftklebstoff gebildet sein.

In allen Ausführungsformen kann jede Umhüllung mehrlagig ausgebildet sein, beispielsweise aus einer beliebigen Kombination von mehreren der oben genannten Materialien. Sie kann beispielsweise auch eine Membranschicht und/oder Vliesschicht aufweisen. Insbesondere kann jede Umhüllung als eine mehrlagige Verbundschicht ausgebildet sein. Ein-oder beidseitig der Funktionsschicht kann jeweils mindestens eine Lage mindestens eines weiteren Materials angeordnet sein. Die eine oder beiden weiteren Lagen, welche die Funktionsschicht jeweils teilweise oder vollständig bedecken, können diese schützen und tragen bzw. unterstützen und die Stabilität der Umhüllung erhöhen. Die einzelnen Lagen können jeweils aus gleichem oder verschiedenem Material bestehen.

Die ein- oder beidseitig angeordneten Lagen können insbesondere Vliese, Gewebe oder Gitter aus inerten Stoffen wie Polyethylen, Polyurethan, Polypropylen, Polyester, Glasfasern oder Viskose sein, gegebenenfalls auch perforierte Folien, insbesondere solche aus Polyethylen, Polyurethan, Polypropylen oder Polyester. Die Schichten können allgemein aus jedem geeigneten Material bestehen, welches in Schichtform vorliegt und vorzugsweise keine höheren sD-Werte hat als die Funktionsschicht. Die ein- oder beidseitig angeordneten Lagen können aus einem Dispersionsklebstoff bestehen, insbesondere einem Acrylatkleber.

Weisen beide Grundkörper eine Umhüllung auf, können diese aus demselben Material oder aus unterschiedlichen Materialien gebildet sein bzw. dieselben oder unterschiedliche Eigenschaften aufweisen. Jede Umhüllung kann auch aus verschiedenen Abschnitten mit unterschiedlichen Materialien und/oder Eigenschaften bestehen.

Alle genannten Materialien für die Umhüllung lassen sich besonders einfach und gut kontrollierbar auf den Weichschaumstoff jedes Grundkörpers aufbringen und mit diesem verbinden. Zudem eignen sich diese Materialien besonders gut als Sperrstrukturmaterial, da sich ihre Dichteigenschaften gezielt einstellen lassen.

Jede Umhüllung weist eine Dicke von 1 µm bis 5 mm auf, vorzugsweise von 10 µm bis 3 mm, besonders bevorzugt von 50 µm bis 2 mm.

Jede Umhüllung kann allgemein im Rahmen der Erfindung eine durchgehende, nicht poröse und nicht-perforierte Schicht bilden. Die Luftdurchlässigkeit jeder Umhüllung liegt vorzugsweise im Bereich von 0,01-50 l/(m²s), mehr bevorzugt im Bereich von 0,01-20 l/(m²s). Bevorzugt beträgt die Luftdurchlässigkeit ≤ 3-6 l/(m²s) oder vorzugsweise ≤ 1-2 l/(m²s) oder ≤ 0,2-0,5 l/(m²s) oder besonders bevorzugt ≤ 0,1-0,3 l/(m²s) nach DIN EN ISO 9237:1995; Prüffläche 100 cm² bei einem Messdruck (Unterdruck) von 1,0 mbar, Prüfgerät Frank 21443, oder ist nicht mehr messbar.

Kennzeichnend für den Wasserdampfdiffusionswiderstand eines Dichtbands ist der Wasserdampfdiffusionswert bezogen auf eine Luftschichtdicke in Metern, der sogenannte sD-Wert. Vorzugsweise weist jede Umhüllung einen sD-Wert von 0,02 m bis 100 m, mehr bevorzugt von 0,1 m bis 25 m oder von 0,2 m bis 15 m auf (bei 25% relativer Luftfeuchtigkeit (rel. LF)). Die Prüfung des sD-Wertes erfolgt nach DIN EN ISO 12572:2001. Unabhängig hiervon oder in Kombination hiermit kann jede Umhüllung einen sD-Wert von 0,02 m bis 10 m oder 0,03 m bis 6 m oder 0,05 m bis 2 m bei 72,5% rel. LF aufweisen, gemäß DIN EN ISO 12572:2001. Beispielsweise kann der sD-Wert bei 25% rel. LF im Bereich von 1 bis 10 m und bei 72,5% rel. LF im Bereich von 0,1 bis 5 m liegen. Sofern nach DIN EN ISO 12572:2001 nichts anderes bestimmt, beziehen sich die sD-Werte auf eine Temperatur von 20°C.

Jede Umhüllung kann auch feuchtevariabel ausgebildet sein, d.h. ihr Wasserdampfdiffusionswiderstand ändert sich in Abhängigkeit von der Luftfeuchtigkeit der Umgebung der Sperrschicht.

Für jedes erfindungsgemäße Dichtband gelten folgende Zusammenhänge. Entscheidend für die Luftdurchlässigkeit eines Dichtbandabschnitts ist generell die gesamte Reduktion eines Luftstroms in einer Richtung über den gesamten Querschnitt des Dichtbandabschnitts. Sind beispielsweise in Höhenrichtung oder in Funktionsrichtung des Dichtbands eine Mehrzahl von Sperrstrukturabschnitten und Grundkörper abwechselnd angeordnet, ist die Reduktion des Luftstroms durch all diese Sperrstrukturabschnitte und Grundkörper zu berücksichtigen. Die Luftdurchlässigkeit des gesamten Dichtbands in Funktionsrichtung ist vorzugsweise kleiner als 50 l/(m²s), mehr bevorzugt kleiner als 40 l/(m²s), mehr bevorzugt kleiner als 30 l/(m²s), mehr bevorzugt kleiner als 20 l/(m²s), mehr bevorzugt kleiner als 10 l/(m²s), mehr bevorzugt kleiner als 5 l/(m²s), unter den oben angegebenen Messbedingungen.

In einer Ausführungsform umfasst das Dichtband weiterhin ein Zusatzmaterial, das auf eine Fläche mindestens eines Grundkörpers und/oder auf eine Umhüllung aufgebracht ist und/oder im Imprägnat mindestens eines Grundkörpers enthalten ist. Das Zusatzmaterial kann dem Dichtband spezielle Eigenschaften verleihen. Als Zusatzmaterial kommen insbesondere Materialien zum Brandschutz (z.B. Blähgraphit, nicht brennbare Festkörper, CO₂-Emitter etc.), Materialien zur Isolierung (z.B. PU-Schaum, Harze, Dichtstoffe, etc.), Materialien zur Abdichtung gegen Feuchte (z.B. hydrophobe oder hydrophile Substanzen, bei Kontakt mit Wasser aufquellende Substanzen, etc.), Materialien zur Schallisolierung, Materialien zur kontrollierten Belüftung (z.B. Katalysatoren, etc.), Materialien für die Hygiene (z.B. Desinfektionsmittel, etc.) und/oder Materialien zur Auslösung der Expansion des Dichtbands (z.B. Treibmittel, Wärmequellen, etc.) in Frage. Dem Fachmann sind hier sowohl bezüglich der Anordnung sowie der Art und Eigenschaften des Zusatzmaterials Alternativen ersichtlich, die zum Erfüllen der jeweiligen Anforderungen einsetzbar sind.

Weitere Merkmale und Vorteile der vorliegenden Erfindung ergeben sich aus der nachfolgenden Beschreibung unter Bezugnahme auf die Zeichnungen.
- Fig. 1: ist eine schematische Querschnittsansicht einer ersten Ausführungsform eines erfindungsgemäßen Dichtbands in vollständig expandiertem Zustand;
- Fig. 2: ist eine schematische Perspektivansicht des zu einer Dichtbandrolle aufgewickelten Dichtbands aus Fig. 1;
- Fig. 3: ist eine schematische Querschnittsansicht einer zweiten Ausführungsform des erfindungsgemäßen Dichtbands in einem vollständig expandierten Zustand;
- Fig. 4: ist eine schematische Querschnittsansicht einer weiteren Ausführungsform des erfindungsgemäßen Dichtbands in einem vollständig expandierten Zustand; und
- Fig. 5: ist eine schematische Querschnittsansicht einer Einbausituation des Dichtbands aus Fig. 4, in der das Dichtband in einem teilkomprimierten Einbauzustand in einer Fuge zwischen einem Bauteil und einer Wand dichtend angeordnet ist.

Das in Fig. 1 im Querschnitt dargestellte Dichtband 2 umfasst zwei Grundkörper 4 aus weichem, nach Komprimierung rückstellfähigem Schaumstoff, die vorzugsweise zur verzögerten Rückstellung imprägniert sind und in Funktionsrichtung F des Dichtbands 2 betrachtet nebeneinander angeordnet sind.

Das dargestellte Dichtband 2 weist eine Oberseite 6, eine Unterseite 8 und zwei die Oberseite 6 und Unterseite 8 verbindende Seitenflanken 10 auf. Die Seitenflanken 10 erstrecken sich im Wesentlichen senkrecht zur Funktionsrichtung F des Dichtbands, in der das Dichtband im späteren Einbauzustand (siehe Fig. 5) eine Fuge gegen Luftdurchtritt und/oder Wasserdampfdiffusion abdichten soll.

Im Bereich der Unterseite 8 ist eine Klebeschicht 12 angeordnet, die im dargestellten Beispielsfall eben verläuft und zur Anhaftung an einem Bauteil 14 (siehe Fig. 5), beispielsweise einem Rahmenprofil eines Fensters oder einer Tür, dient. Die Klebeschicht 12 ist vorzugsweise als doppelseitiges Klebeband ausgebildet und an seiner Oberseite mit den anliegenden Bereichen des Dichtbands verhaftet. Die zur Anbringung am Bauteil 14 dienende Klebefläche der Klebeschicht 12 ist nach unten gerichtet und üblicherweise von einer vor dem Gebrauch abnehmbaren Abziehfolie oder einem Abziehpapier bedeckt. Im dargestellten Beispielsfall ist es auch denkbar, dass die Klebeschicht 12 nach oben hin lediglich in den Bereichen klebrig ausgestaltet ist, in denen sie mit Bereichen des Dichtbands in Kontakt kommt.

Die Oberseite 6 des Dichtbands 2 weist ein Profil mit einer Senke 16 in einem Mittelbereich zwischen den Seitenflanken 10 des Dichtbands 2 auf. Ein Innenraum der Senke 16 ist ausschließlich mit Luft gefüllt. Im Bereich der Senke 16 ist die Oberseite 6 des Dichtbands 2 gekrümmt. Im Bereich der Seitenflanken 10 ist die Oberseite 6 des Dichtbands im Wesentlichen eben. Der Innenraum der Senke 16 ist definiert als der Raum, der von dem gekrümmten Abschnitt der Oberseite 6 und einer Verlängerung des im Wesentlichen ebenen Abschnitts der Oberseite 6 über die Senke 16 begrenzt ist.

Aufgrund der lediglich mit Luft gefüllten Senke 16 besitzt dieses Dichtband 2 gegenüber Dichtbändern mit im Querschnitt rechteckigem Grundkörper den Vorteil, dass es aufgrund der im Mittelbereich des Dichtbands 2 angeordneten größeren Menge an Luft eine höhere Wärmedämmung aufweist. Diesen Vorteil liefern auch alle weiteren aufgeführten Ausführungsformen des Dichtbands mit zumindest einer Senke 16 an der Oberseite 6 oder Unterseite 8.

Im Bereich der ersten (rechten) Seitenflanke 10 weist das Dichtband in vollständig expandiertem Zustand eine erste Höhe h₁ auf, die der Höhe h₂ der zweiten (linken) Seitenflanke 10 entspricht. Im Scheitelpunkt der Senke 16 hingegen weist das Dichtband im vollständig expandierten Zustand eine dritte Höhe h₃ auf, die geringer als die erste Höhe h₁ und geringer als die zweite Höhe h₂ ist. Der Bereich mit der dritten Höhe h₃ ist in einem Übergangsbereich 36 zwischen den zwei Grundkörpern 4 ausgebildet. In anderen Ausführungsformen kann die Höhe h₁ auch verschieden zur Höhe h₂ sein, solange beide Höhen h₁, h₂ größer sind als die Höhe h₃.

Die geringere dritte Höhe h₃ im vollständig expandierten Zustand des Dichtbands ist zumindest teilweise durch eine dauerhafte Komprimierung des Schaumstoffs zumindest eines der beiden Grundkörper 4, hier beider Grundkörper 4 erzielt.

Im dargestellten Beispielsfall sind die beiden Grundkörper 4 jeweils durch eine Umbiegung eines an sich im Querschnitt rechteckigen Formkörpers entstanden, wobei ein erster, oberer Schenkel 30 des Grundkörpers 4 gegenüber einem zweiten, unteren Schenkel 32 des Grundkörpers 4 um 180° umgebogen ist. Die Biegestelle ist im Übergangsbereich 36 zum jeweils anderen Grundkörper 4 angeordnet und das Schaumstoffmaterial des Grundkörpers 4 ist im Bereich der Biegestelle aufgrund der Umbiegung in sich selbst komprimiert.

Der erste und zweite Schenkel 30, 32 können an ihren aufeinanderliegenden Flächen miteinander verhaftet sein, bevorzugt verklebt oder aneinander laminiert. Dadurch ergibt sich eine im Wesentlichen horizontal verlaufende Klebefläche zwischen den Schenkeln 30, 32.

Jeder der beiden Grundkörper 4 weist bevorzugt eine Umhüllung 34 auf, die ihn an der Oberseite, der Unterseite und der dem anderen Grundkörper 4 zugewandten Seite umgibt. Je nach Steifigkeit dieser Umhüllung 34 kann die Umhüllung 34 jeweils zusätzlich zur Komprimierung des Materials des Grundkörpers 4 im Bereich der Biegestelle beitragen. Die Klebeschicht 12 ist fest mit beiden Umhüllungen 34 an deren Unterseite verhaftet. Es kann auch nur einer der beiden Grundkörper 4 eine entsprechende Umhüllung 34 aufweisen. Jede Umhüllung 34 ist vorzugsweise dauerhaft mit dem jeweilligen Grundkörper 4 verklebt oder an diesen laminiert.

Die Bodenflächen der beiden Grundkörper 4 weisen zusammen betrachtet ein Profil auf. das eine untere Senke 28 bildet, die in Richtung der Oberseite 6 des Dichtbands ausgerichtet ist und im Bereich der dritten Höhe h₃ bzw. im Übergangsbereich 36 der Senke 16 an der Oberseite 6 gegenüberliegt.

Das in Fig. 1 dargestellte Dichtband 2 weist außerdem eine durchgängige Sperrstruktur 18 zur Reduzierung der Wasserdampfdiffusionsdurchlässigkeit und/oder der Luftdurchlässigkeit in Funktionsrichtung F des Dichtbands 2 auf, die sich von der Oberseite 6 zur Unterseite 8 und zumindest teilweise durch den Bereich der dritten Höhe h₃ bzw. durch den Übergangsbereich 36 erstreckt.

Die Umhüllung 34 bildet zumindest einen Teil der Sperrstruktur 18.

Jede Umhüllung 34 bildet für sich eine durchgängige Sperrstruktur 18, die sich, über die Breite des Dichtbands 2 betrachtet, über die gesamte Höhe des Dichtbands 2 erstreckt und somit in gewünschtem Maße die Luftdurchlässigkeit bzw. den Wasserdampfdurchtritt in Funktionsrichtung F des Dichtbands reduzieren kann.

Die zwei benachbarten Grundkörper 4 sind, im vorliegenden Fall unter Zwischenschaltung der jeweiligen Abschnitte der Umhüllungen 34, im Übergangsbereich 36 dauerhaft miteinander verhaftet. Hierzu ist im Übergangsbereich 36 beispielsweise eine Klebefläche 37 zur Verbindung der beiden Grundkörper 4 vorgesehen. Neben den Umhüllungen 34 kann auch die Klebefläche 37 zur Sperrstruktur 18 beitragen.

Die höhere Komprimierung des Schaumstoffs im Bereich der Senken 16, 28 sorgt ebenfalls dafür, dass in diesem Bereich die Luftdichtigkeit des Dichtbands bzw. der Wasserdampfdiffusionswiderstand in Funktionsrichtung F deutlich erhöht sind. Dabei kann das Material der Grundkörper 4 so stark komprimiert bzw. mit den Materialien der Umhüllungen 34 verschmolzen sein, dass es sich visuell nicht mehr von den Umhüllungen 34 unterscheiden lässt.

Im Ergebnis wird im Bereich der Oberseite 6 des Dichtbands eine im Wesentlichen V-förmige Senke 16 gebildet, ebenso wird im Bereich der Unterseite 8 des Dichtbands eine weitere, der Senke 16 gegenüberliegende, im Wesentlichen V-förmige Senke 28 im Bereich der geringeren dritten Höhe h₃ gebildet.

In der dargestellten Ausführungsform ist es auch denkbar, die Klebeschicht 12 nicht durchgängig über die gesamte Breite des Dichtbands 2 auszugestalten, sondern lediglich streifenförmig in den Bereichen vorzusehen, in denen sie mit dem übrigen Elementen des Dichtbands verhaftet sein soll.

In einer Ausführungsform kann die Klebeschicht 12 auch vollständig an den Umhüllungen 34 im Bereich der Unterseite 8 des Dichtbands 2 anhaften und somit ein Profil mit einer Hügelform aufweisen, das dem Profil der Bodenfläche der Grundkörper 4 mit der unteren Senke 28 im Wesentlichen entspricht.

Ebenso ist es denkbar, dass die Klebeschicht 12 zur Sperrstruktur 18 beiträgt. In diesem Fall muss gewährleistet sein, dass die Klebeschicht 12 Eigenschaften aufweist, die den Luftdurchtritt bzw. die Wasserdampfdiffusion in gewünschten Maße reduzieren.

In Fig. 2 ist das Dichtband 2 aus Fig. 1 in einer zu einer Dichtbandrolle 26 aufgewickelten Konfiguration dargestellt. Dabei liegt das Dichtband in einem komprimierten Zustand vor, in dem die Oberseite 6 und die Unterseite 8 des Dichtbands im Wesentlichen geradlinig verlaufen bzw. die Senke 16 eine deutlich geringere Ausprägung aufweist als im vollständig expandierten Zustand. Das Dichtband 2 ist derart zur Dichtbandrolle 26 aufgewickelt, dass die Unterseite 8 des Dichtbands 2 einer Windung an der Oberseite 6 des Dichtbands 2 einer angrenzenden Windung anliegt und die Seitenflanken 10 des Dichtbands 2 Stirnflächen der Dichtbandrolle 26 bilden. Für alle weiteren Ausführungsformen des erfindungsgemäßen Dichtbands ist die Konfiguration als Dichtbandrolle 26 ebenfalls bevorzugt und es gilt derselbe Zusammenhang.

Die in Fig. 3 dargestellte Ausführungsform des erfindungsgemäßen Dichtbands 2 unterscheidet sich von der Ausführungsform aus Fig. 1 darin, dass lediglich einer der Grundkörper 4 einem der beiden Grundkörper 4 aus Fig. 1 entspricht. Der andere Grundkörper 4 ist ebenfalls ein Grundkörper 4 aus Weichschaum, aber mit einem im Querschnitt rechteckförmigen Zuschnitt. Der Zuschnitt kann auch eine andere geometrische Gestalt aufweisen.

Die durchgängige Sperrstruktur 18 ist in diesem Fall lediglich durch die Umhüllung 34 des ersten Grundkörpers 4 gebildet. Im Übergangsbereich 36 liegen die beiden Grundkörper 4 lediglich aneinander an, sie können aber auch miteinander verhaftet sein, wie im Ausführungsbeispiel nach Fig. 1 gezeigt.

Die Höhe der beiden Grundkörper 4 ist vorzugsweise identisch, kann sich aber auch unterscheiden, solange im Übergangsbereich 36 eine geringere dritte Höhe h₃ vorliegt als im Bereich jeder der beiden Seitenflanken 10 des Dichtbands. Die Anordnung der beiden Grundkörper 4 hinsichtlich der Funktionsrichtung F kann in Fig. 3 auch umgekehrt sein.

Die Ausführungsform des Dichtbands 2 gemäß Fig. 4 unterscheidet sich von der Ausführungsform aus Fig. 1 darin, dass die beiden Grundkörper 4 jeweils aus einem im Querschnitt rechteckförmigen Zuschnitt bestehen und nicht umgebogen sind. Die Komprimierung der beiden Grundkörper 4 nahe des Übergangsbereichs 36 wird somit ausschließlich durch die Verhaftung der beiden Umhüllungen 34 im Übergangsbereich 36 und die Steifigkeit der Umhüllungen 34 bewirkt. Zur Ausbildung der Senke 16 und ggf. der Senke 28 ist es somit wesentlich, dass die Klebefläche 37 zwischen den Umhüllungen 34 eine geringere Höhe aufweist als die erste bzw. zweite Höhe h₁, h₂ an den Seitenflanken 10 des Dichtbands. Aufgrund der Steifigkeit der Umhüllung 34 wird dann jeder Grundkörper 4 nahe dem Übergangsbereich 36, verglichen mit seiner vollständigen Expansion im Bereich der Seitenflanken 10, stärker komprimiert.

Es ist auch möglich, einen wie in Fig. 4 ausgestalteten Grundkörper 4 mit einem herkömmlichen, im Querschnitt rechteckförmigen Grundkörper 4 ohne Umhüllung 34 zu kombinieren.

In den Ausführungsformen nach Fig. 1, Fig. 3 und Fig. 4 können jeweils auch mehr als zwei Grundkörper 4 entsprechend nebeneinander angeordnet und miteinander verbunden sein.

Es existieren vielfältige Möglichkeiten der Kombination bzw. Abwandlung der einzelnen Ausführungsformen. Alle derartigen Kombinationen sollen hiermit offenbart sein, solange sie unter die beigefügten Ansprüche fallen.

In Fig. 5 ist eine Einbausituation des Dichtbands 2 aus Fig. 1 dargestellt. Hierbei ist in einem Bauwerksabschnitt 42 das Dichtband 2 in eine Fuge 38 zwischen einem Bauteil 14, insbesondere einem Rahmenprofil eines Fensters oder einer Tür, und einer Wand 40 in einem teilkomprimierten Einbauzustand angeordnet und dichtet die Fuge 38 ab. In diesem Fall ist das Dichtband 2 in dem Bauwerksabschnitt 42 derart stark zwischen Bauteil 14 und Wand 40 komprimiert, dass die Oberseite 6 auch im Bereich der ursprünglichen dritten Höhe h₃ sowie in benachbarten Bereichen (zwischen den gestrichelten Linien) an der Wand 40 anliegt, dort allerdings mit einem geringeren Anpressdruck als im Bereich der Seitenflanken 10 des Dichtbands. Es ist aber auch denkbar, dass die Oberseite 6 des Dichtbands 2 im Bereich der Seitenflanken 10 des Dichtbands an der Wand 40 anliegt, während die Oberseite 6 zumindest im Bereich der ursprünglichen dritten Höhe h₃ sowie in benachbarten Bereichen (zwischen den gestrichelten Linien) nicht an der Wand 40 anliegt.

## Patentansprüche

1. Dichtband (2), das zwei Grundkörper (4) aus weichem, nach Komprimierung rückstellfähigem Schaumstoff aufweist, die in einer Funktionsrichtung (F) des Dichtbands nebeneinander angeordnet sind,
wobei das Dichtband eine Oberseite (6), eine Unterseite (8) und eine erste und eine zweite Seitenflanke (10) aufweist, die die Oberseite (6) und Unterseite (8) verbinden, wobei sich die Seitenflanken (10) im Wesentlichen senkrecht zu der Funktionsrichtung (F) des Dichtbands (2) erstrecken,
wobei im Bereich der Unterseite (6) eine Klebeschicht (12) zur Anhaftung an einem Bauteil (14), insbesondere einem Rahmenprofil eines Fensters oder einer Tür, angeordnet ist,
wobei die Oberseite (6) des Dichtbands (2) ein Profil mit mindestens einer Senke (16) aufweist derart, dass das Dichtband (2) in einem vollständig expandierten Zustand im Bereich der ersten Seitenflanke (10) eine erste Höhe (h₁) aufweist, im Bereich der zweiten Seitenflanke (10) eine zweite Höhe (h₂) aufweist und in einem Bereich zwischen der ersten und zweiten Seitenflanke (10) eine dritte Höhe (h₃) aufweist, die geringer als die erste Höhe (h₁) und geringer als die zweite Höhe (h₂) ist, wobei der Bereich mit der dritten Höhe (h₃) in einem Übergangsbereich (36) zwischen den zwei Grundkörpern (4) ausgebildet ist,
wobei das Dichtband (2) eine durchgängige Sperrstruktur (18) zur Reduzierung der Wasserdampfdiffusionsdurchlässigkeit und/oder Luftdurchlässigkeit in Funktionsrichtung (F) aufweist, die von der Oberseite (6) zur Unterseite (8) und durch den Übergangsbereich (36) verläuft,
wobei die zwei Grundkörper (4) als ursprünglich separate Einheiten ausgestaltet sind, die ausschließlich über die Klebeschicht (12) an der Unterseite (6) sowie auch im Übergangsbereich (36) mittels der Sperrstruktur (18) miteinander verhaftet sind,
**dadurch gekennzeichnet, dass**
zumindest einer der zwei Grundkörper (4) eine Umhüllung (34) aufweist, die den jeweiligen Grundkörper (4) an der Oberseite, der Unterseite und der dem anderen Grundkörper (4) zugewandten Seite umgibt, wobei die Umhüllung (34) zumindest einen Teil der Sperrstruktur (18) bildet.

2. Dichtband (2) nach Anspruch 1, **dadurch gekennzeichnet, dass** die erste und die zweite Höhe (h₁, h₂) im Wesentlichen gleich sind.

3. Dichtband (2) nach einem der vorangehenden Ansprüche, **dadurch gekennzeichnet, dass** die dritte Höhe (h₃) zwischen 2 und 95%, bevorzugt zwischen 3 und 80%, mehr bevorzugt zwischen 5 und 50% der ersten Höhe (h₁) beträgt.

4. Dichtband (2) nach einem der vorangehenden Ansprüche, **dadurch gekennzeichnet, dass** der Bereich der dritten Höhe (h₃) im Wesentlichen mittig zwischen den beiden Seitenflanken (10) angeordnet ist.

5. Dichtband (2) nach einem der vorangehenden Ansprüche, **dadurch gekennzeichnet, dass** sich die Senke (16) über einen Bereich von 2 bis 60%, bevorzugt 5 bis 40%, der gesamten Breite des Dichtbands (2) erstreckt.

6. Dichtband (2) nach einem der vorangehenden Ansprüche, **dadurch gekennzeichnet, dass** die Klebeschicht (12) im vollständig expandierten Zustand des Dichtbands (2) eben verläuft.

7. Dichtband (2) nach einem der vorangehenden Ansprüche, **dadurch gekennzeichnet, dass** jeder der zwei Grundkörper (4) jeweils eine Umhüllung (34) aufweist, die den jeweiligen Grundkörper (4) an der Oberseite, der Unterseite und der dem anderen Grundkörper (4) zugewandten Seite umgibt.

8. Dichtband (2) nach einem der vorangehenden Ansprüche, **dadurch gekennzeichnet, dass** die Umhüllung (34) die gesamte Sperrstruktur (18) bildet.

9. Dichtband (2) nach einem der vorangehenden Ansprüche, **dadurch gekennzeichnet, dass** die Umhüllung (34) geschlossenzelligen Weichschaumstoff aufweist oder aus diesem gebildet ist.

10. Dichtband (2) nach einem der vorangehenden Ansprüche, **dadurch gekennzeichnet, dass** ein erster Schenkel (30) mindestens eines, vorzugsweise beider Grundkörper (4) gegenüber einem zweiten Schenkel (32) des jeweiligen Grundkörpers (4) um 180° umgebogen ist, wobei die Biegestelle nahe dem Übergangsbereich (36) zum anderen Grundkörper (4) angeordnet ist.

11. Dichtband (2) nach Anspruch 10, **dadurch gekennzeichnet, dass** das Schaumstoffmaterial des jeweiligen Grundkörpers (4) im Bereich der Biegestelle aufgrund der Umbiegung komprimiert ist.

12. Dichtband (2) nach Anspruch 10 oder 11, **dadurch gekennzeichnet, dass** der erste und zweite Schenkel (30, 32) des jeweiligen Grundkörpers (4) an ihren aufeinanderliegenden Flächen miteinander verhaftet sind, bevorzugt verklebt oder aneinander laminiert.

13. Dichtbandrolle (26) mit einem zu einer Rolle aufgewickelten Dichtband (2) nach einem der vorangehenden Ansprüche, wobei das Dichtband (2) in der Dichtbandrolle (26) in einem komprimierten Zustand vorliegt, in dem die Oberseite (6) und die Unterseite (8) des Dichtbands (2) im Wesentlichen geradlinig verlaufen oder die Senke (16) deutlich geringer ausgeprägt ist als im vollständig expandierten Zustand.

14. Bauwerksabschnitt (42) mit einer Wand (40) und einem in eine Öffnung in der Wand (40) eingesetzten Bauteil (14), wobei in einer Fuge (38) zwischen Bauteil (14) und Wand (40) ein Dichtband (2) nach einem der Ansprüche 1 bis 12 in einem teilkomprimierten Einbauzustand angeordnet ist und die Fuge (38) abdichtet, wobei in dem teilkomprimierten Einbauzustand die Oberseite (6) des Dichtbands (2) im Bereich der Seitenflanken (10) des Dichtbands (2) an der Wand (40) anliegt, während die Oberseite (6) des Dichtbands (2) zumindest im Bereich der dritten Höhe (h₃) nicht an der Wand (40) anliegt oder mit einem geringeren Anpressdruck an der Wand (40) anliegt als im Bereich der Seitenflanken (10) des Dichtbands (2).

## Claims

1. A sealing tape (2), which has two base bodies (4) made of soft foam that is capable of recovering after compression, which are arranged beside each other in a functional direction (F) of the sealing tape,
wherein the sealing tape has an upper side (6), an underside (8) and a first and a second side flank (10), which connect the upper side (6) and the underside (8), wherein the side flanks (10) extend substantially perpendicularly to the functional direction (F) of the sealing tape (2),
wherein an adhesive layer (12) for adhesion to a component (14), in particular a frame profile of a window or a door, is arranged in the region of the underside (6),
wherein the upper side (6) of the sealing tape (2) has a profile with at least one depression (16) in such a way that, in a completely expanded state, the sealing tape (2) has a first height (h₁) in the region of the first side flank (10), a second height (h₂) in the region of the second side flank (10), and a third height (h₃), which is lower than the first height (h₁) and lower than the second height (h₂), in a region between the first and second side flank (10), wherein the region with the third height (h₃) is formed in a transition region (36) between the two base bodies (4),
wherein the sealing tape (2) has a continuous barrier structure (18), which extends from the upper side (6) to the underside (8) and through the transition region (36), for reducing the water vapour diffusion permeability and/or air permeability in the functional direction (F),
wherein the two base bodies (4) are configured as originally separate units, which are connected to each other exclusively by means of the adhesive layer (12) on the underside (6) as well as, in the transition region (36), by means of the barrier structure (18),
**characterized in that**
at least one of the two base bodies (4) has a covering (34), which surrounds the respective base body (4) on the upper side, the underside and the side facing the other base body (4), wherein the covering (34) forms at least a part of the barrier structure (18).

2. The sealing tape (2) according to claim 1, **characterized in that** the first and the second height (h₁, h₂) are substantially the same.

3. The sealing tape (2) according to one of the preceding claims, **characterized in that** the third height (h₃) is between 2 and 95%, preferably between 3 and 80%, more preferably between 5 and 50%, of the first height (h₁).

4. The sealing tape (2) according to one of the preceding claims, **characterized in that** the region of the third height (h₃) is arranged substantially centrally between the two side flanks (10).

5. The sealing tape (2) according to one of the preceding claims, **characterized in that** the depression (16) extends over a region of 2 to 60%, preferably 5 to 40%, of the entire width of the sealing tape (2).

6. The sealing tape (2) according to one of the preceding claims, **characterized in that**, in the completely expanded state of the sealing tape (2), the adhesive layer (12) extends flat.

7. The sealing tape (2) according to one of the preceding claims, **characterized in that** each of the two base bodies (4) has a respective covering (34) which surrounds the respective base body (4) on the upper side, the underside and the side facing the other base body (4).

8. The sealing tape (2) according to one of the preceding claims, **characterized in that** the covering (34) forms the entire barrier structure (18).

9. The sealing tape (2) according to one of the preceding claims, **characterized in that** the covering (34) comprises or is formed from closed-cell soft foam.

10. The sealing tape (2) according to one of the preceding claims, **characterized in that** a first leg (30) of at least one base body (4), preferably of both base bodies (4), is bent over through 180° with respect to a second leg (32) of the respective base body (4), wherein the bending point is arranged close to the transition region (36) to the other base body (4).

11. The sealing tape (2) according to claim 10, **characterized in that** the foam material of the respective base body (4) is compressed in the region of the bending point because of the bending.

12. The sealing tape (2) according to claim 10 or 11, **characterized in that** the first and second leg (30, 32) of the respective base body (4) are stuck to each other on their surfaces lying on each other, preferably adhesively bonded or laminated to each other.

13. A sealing tape roll (26) comprising a sealing tape (2) according to one of the preceding claims wound up into a roll, wherein the sealing tape (2) in the sealing tape roll (26) is present in a compressed state, in which the upper side (6) and the underside (8) of the sealing tape (2) extend substantially rectilinearly, or the depression (16) is considerably less pronounced than in the completely expanded state.

14. A building section (42) comprising a wall (14) and a component (14) inserted into an opening in the wall (40), wherein a sealing tape (2) according to one of claims 1 to 12 is arranged in a partly compressed installation state in a joint (38) between the component (14) and the wall (40) and seals the joint (38), wherein, in the partly compressed installation state, the upper side (6) of the sealing tape (2) bears on the wall (40) in the region of the side flanks (10) of the sealing tape (2), while the upper side (6) of the sealing tape (2) at least in the region of the third height (h₃) does not bear on the wall (40) or bears on the wall (40) with a lower contact pressure than in the region of the side flanks (10) of the sealing tape (2).

## Revendications

1. Bande d'étanchéité (2), qui présente deux corps de base (4) en mousse souple apte à reprendre sa forme après compression, qui sont disposés l'un à côté de l'autre dans une direction fonctionnelle (F) de la bande d'étanchéité,
la bande d'étanchéité présentant une face supérieure (6), une face inférieure (8) et un premier et un deuxième flancs latéraux (10) qui relient la face supérieure (6) et la face inférieure (8), les flancs latéraux (10) s'étendant sensiblement perpendiculairement à la direction fonctionnelle (F) de la bande d'étanchéité (2),
une couche de colle (12) étant disposée dans la zone de la face inférieure (6) pour adhérer à un élément de construction (14), en particulier à un profilé de cadre d'une fenêtre ou d'une porte,
la face supérieure (6) de la bande d'étanchéité (2) présentant un profil avec au moins un creux (16) de telle sorte que la bande d'étanchéité (2), dans un état complètement expansé, présente une première hauteur (h₁) dans la zone du premier flanc latéral (10), présente une deuxième hauteur (h₂) dans la zone du deuxième flanc latéral (10) et présente une troisième hauteur (h₃) dans une zone entre le premier et le deuxième flanc latéral (10), qui est inférieure à la première hauteur (h₁) et inférieure à la deuxième hauteur (h₂), la zone avec la troisième hauteur (h₃) étant formée dans une zone de transition (36) entre les deux corps de base (4),
la bande d'étanchéité (2) présentant une structure de blocage continue (18) pour réduire la perméabilité à la diffusion de vapeur d'eau et/ou la perméabilité à l'air dans la direction fonctionnelle (F), qui s'étend de la face supérieure (6) à la face inférieure (8) et à travers la zone de transition (36),
les deux corps de base (4) étant conçus sous la forme d'unités initialement séparées, qui sont collées l'une à l'autre exclusivement par la couche de colle (12) sur la face inférieure (6) ainsi que dans la zone de transition (36) au moyen de la structure de blocage (18),
**caractérisé en ce que**
au moins l'un des deux corps de base (4) présente une enveloppe (34) qui entoure le corps de base respectif (4) sur la face supérieure, la face inférieure et la face tournée vers l'autre corps de base (4), l'enveloppe (34) formant au moins une partie de la structure de blocage (18).

2. Bande d'étanchéité (2) selon la revendication 1, **caractérisée en ce que** la première et la deuxième hauteur (h₁, h₂) sont sensiblement égales.

3. Bande d'étanchéité (2) selon l'une quelconque des revendications précédentes, **caractérisée en ce que** la troisième hauteur (h₃) est comprise entre 2 et 95%, de préférence entre 3 et 80%, de façon encore préférée entre 5 et 50% de la première hauteur (h₁).

4. Bande d'étanchéité (2) selon l'une des revendications précédentes, **caractérisée en ce que** la zone de la troisième hauteur (h₃) est située sensiblement au milieu entre les deux flancs latéraux (10).

5. Bande d'étanchéité (2) selon l'une des revendications précédentes, **caractérisée en ce que** le creux (16) s'étend sur une gamme allant de 2 à 60%, de préférence de 5 à 40%, de la largeur totale de la bande d'étanchéité (2).

6. Bande d'étanchéité (2) selon l'une des revendications précédentes, **caractérisée en ce que** la couche adhésive (12) s'étend à plat lorsque la bande d'étanchéité (2) est complètement expansée.

7. Bande d'étanchéité (2) selon l'une des revendications précédentes, **caractérisée en ce que** chacun des deux corps de base (4) présente respectivement une enveloppe (34) qui entoure le corps de base respectif (4) sur la face supérieure, la face inférieure et la face tournée vers l'autre corps de base (4).

8. Bande d'étanchéité (2) selon l'une des revendications précédentes, **caractérisée en ce que** l'enveloppe (34) forme l'ensemble de la structure de blocage (18).

9. Bande d'étanchéité (2) selon l'une des revendications précédentes, **caractérisée en ce que** l'enveloppe (34) présente une mousse souple à cellules fermées ou est formée à partir d'une telle mousse.

10. Bande d'étanchéité (2) selon l'une des revendications précédentes, **caractérisée en ce qu'**une première branche (30) d'au moins un, de préférence des deux, corps de base (4) est pliée à 180° par rapport à une deuxième branche (32) du corps de base (4) respectif, le point de pliage étant disposé à proximité de la zone de transition (36) vers l'autre corps de base (4).

11. Bande d'étanchéité (2) selon la revendication 10, **caractérisée en ce que** le matériau en mousse du corps de base (4) respectif est comprimé dans la zone du point de pliage en raison du pliage.

12. Bande d'étanchéité (2) selon la revendication 10 ou 11, **caractérisée en ce que** la première et la deuxième branche (30, 32) du corps de base (4) respectif sont collées l'une à l'autre sur leurs surfaces superposées, de préférence collées ou laminées l'une à l'autre.

13. Rouleau de bande d'étanchéité (26) avec une bande d'étanchéité (2) enroulée en un rouleau selon l'une des revendications précédentes, la bande d'étanchéité (2) se trouvant dans le rouleau de bande d'étanchéité (26) dans un état comprimé dans lequel la face supérieure (6) et la face inférieure (8) de la bande d'étanchéité (2) sont essentiellement rectilignes ou le creux (16) est nettement moins prononcé que dans l'état complètement expansé.

14. Section d'ouvrage (42) comprenant une paroi (40) et un élément de construction (14) inséré dans une ouverture de la paroi (40), une bande d'étanchéité (2) selon l'une des revendications 1 à 12 étant disposée dans un état de montage partiellement comprimé dans une jointure (38) entre l'élément de construction (14) et la paroi (40) et assurant l'étanchéité de la jointure (38), dans lequel, à l'état de montage partiellement comprimé, la face supérieure (6) de la bande d'étanchéité (2) est en contact avec la paroi (40) dans la zone des flancs latéraux (10) de la bande d'étanchéité (2), tandis que la face supérieure (6) de la bande d'étanchéité (2) n'est pas en contact avec la paroi (40) au moins dans la zone de la troisième hauteur (h₃) ou est en contact avec la paroi (40) avec une pression d'application plus faible que dans la zone des flancs latéraux (10) de la bande d'étanchéité (2).
